# EUROPÄISCHE PATENTSCHRIFT

(11) **EP 0 893 167 B1**
(45) Veröffentlichungstag und Bekanntmachung des Hinweises auf die Patenterteilung: **12.02.2003**
(21) Anmeldenummer: 98112858.0
(22) Anmeldetag: 11.07.1998
(51) Int. Cl.: B21B 1/46

(54) **Walzstrasse**
Rolling mill
Train de laminage

(30) Priorität: 17.07.1997 DE 19730599
(43) Veröffentlichungstag der Anmeldung: 27.01.1999
(73) Patentinhaber: SMS Demag AG, 40237 Düsseldorf (DE)
(72) Erfinder: Boeke, Elmar, 57271 Hilchenbach (DE)
(74) Vertreter: Valentin, Ekkehard, Dipl.-Ing.

(56) Entgegenhaltungen:
- EP-A- 0 438 066
- EP-A- 0 593 001
- EP-A- 0 770 433
- EP-A- 0 884 118

## Beschreibung

Die Erfindung betrifft eine Walzstraße mit einer Warmwalzgruppe, dieser vorgeordneten Öfen und mit mindestens zwei Stranggießmaschinen sowie Trennscheren vor und gegebenenfalls hinter den Öfen.

In derartigen Walzstraßen (siehe z.B. EP-A 0 770 433) ist die Länge der Öfen so bemessen, daß diese Vorbänder aufzunehmen vermögen, welche im wesentlichen der Länge von jeweils zu bildenden Coils entspricht. Im allgemeinen ist die erste Stranggießmaschine mit dem dazugehörigen Ofen in Linie mit der Warmwalzgruppe und die zweite Stranggießmaschinen/Ofengruppe parallel zu dieser verschoben angeordnet. Über Fährwagen in den zweiten Ofen bzw. am Ende dieser ansonsten stationären Öfen kann das Vorband aus der Gieß- und Ofenlinie des zweiten Stranges in die Walzlinie verschoben werden. Hier muß jeweils, wenn ein Vorband einen der Öfen verlassen hat, ein neues Vorband aus dem anderen Ofen in die Warmwalzgruppe zum Anstich eingefädelt werden. Der Einfädelvorgang stellt eine Störung des stationären Gieß-Walz-Prozesses dar und erhöht das Risiko von Ausfallzeiten in Folge von Betriebsstörungen. Außerdem kommt es verstärkt zu Schrottanfall am jeweiligen Bandanfang.

Es wurde auch schon vorgeschlagen, den Vorbandanfang mit dem Schwanzende des vorhergehenden Vorbandes zu verschweißen, so daß im Anschluß daran gewalzt werden kann. Dazu müssen jedoch kostenaufwendige Verbindungsvorrichtungen installiert werden. Zum Verbinden der Vorbänder werden große Energiemengen benötigt.

Der Erfindung liegt die Aufgabe zugrunde, eine Walzstraße vorzuschlagen, bei der sich stets in kurzen Zeitabständen wiederholende Einfädelvorgänge vermieden werden, die ohne sich in kurzen Abständen stets wiederholende energieaufwendige Verbindungsvorgänge auskommt und mit der annähernd endlos gewalzt werden kann.

Dazu wird vorgeschlagen, daß jeder Stranggießmaschine ein Ofen großer Länge zugeordnet ist, daß die Öfen quer verschiebbar ausgebildet sind und aus den Strangießlinien in die von den Stranggießlinien in ihrer Lage abweichende gemeinsame Walzlinie verfahrbar sind und daß die Öfen in Längsrichtung in Segmente unterteilt sind, wobei die Segmente einzeln und unabhängig voneinander quer verschiebbar sind.

Der jeweilige Ofen großer Länge kann Vorband in Längen aufnehmen, die der Länge mehrerer fertig gewalzter Coils entspricht, so daß nach Überführen des Vorbandes aus der Gießlinie in die Walzlinie annähernd endlos gewalzt werden kann. Die quer verschiebbaren Segmente erlauben, daß nachdem das Vorband Teilbereiche des Ofens in Richtung der Warmwalzgruppe verlassen hat, die Segmente wieder in die Gießlinie zurückgeschoben werden können, so daß die kontinuierlich arbeitenden Gießmaschinen nicht gestoppt werden brauchen.

Die Segmente der Öfen können gleiche bzw. unterschiedliche Längen aufweisen, wobei die unterschiedlichen Längen so bemessen werden sollten, daß sich die Segmente z.B. beim Einsatz von zwei Gießmaschinen bedingt durch die ungefähr mit doppelter Gießgeschwindigkeit arbeitenden Vorschubvorrichtungen in ihrer Länge zur Warmwalzgruppe hin jeweils verdoppeln. Beim Einsatz von drei Gießlinien würde die Geschwindigkeit der Vorschubvorrichtung ungefähr der dreifachen Gießgeschwindigkeit entsprechen, so daß die Längen der Segmente sich von Segment zu Segment verdreifachen könnten.

Von Vorteil ist, wenn das jeweils der Gießmaschine zugeordnete Segment der Öfen stationär ist. Dieses Ofensegment kann, nachdem der Schnitt des Vorbandes mittels der Trennschere erfolgt ist, durch die Vorschubvorrichtung schnell freigemacht werden, so daß die stationären Segmente, während sich die verschiebbaren Segmente in der Walzlinie befinden, als Puffer verwendet werden können. Eine entsprechende Anwendung ist auch für das stationäre Ofensegment vor der Warmwalzgruppe vorgesehen.

Die Erfindung wird anhand einer Zeichnung näher erläutert. Dabei zeigen die Figuren
- 1 bis 6: eine erfindungsgemäße Walzstraße in verschiedenen Phasen des Vorbandtransportes.

Die Figuren zeigen eine Walzstraße 1, bestehend aus einer Warmwalzgruppe 2, zwei Öfen, 3, 3' sowie zwei Gießmaschinen 4, 4'. Zwischen den Gießmaschinen 4, 4' und den Öfen 3, 3' sind Scheren 5, 5' angeordnet.

Die Öfen 3, 3' weisen stationäre Segmente 6, 6' auf, während die Segmente 7, 7', 8, 8', 9, 9' und 10, 10' aus der Gießlinie 11, 11' in die Walzlinie 12 verschiebbar sind.

In Fig. 1 ist das Vorband 13 unmittelbar nach dem Schnitt durch die Schere 5 dargestellt. Die nicht gezeigte Vorschubeinrichtung hat das Vorband aus dem stationären Ofensegment 6 in die Ofensegmente 7, 8, 9 und 10 eingezogen. Das Vorband 13' in der zweiten Gießlinie 11' füllt annähernd die Hälfte des Ofens 3' aus.

In Fig. 2 wurden die Segmente 7, 8, 9, 10 in die Walzlinie 12 verschoben. Das Vorband 13 ist in die Warmwalzgruppe 2 eingefädelt worden und wird warmgewalzt. Die Länge des Vorbandes 13' wächst in dem Ofen 3'.

In Fig. 3 ist dargestellt, daß das als Puffer dienende stationäre Segment 6 annähernd mit Vorband 13'' gefüllt ist. Das Vorband 13 ist bereits aus dem Segment 7 abgezogen worden. Das Segment 7 befindet sich auf dem Rückverschiebeweg in die Gießlinie 11.

In Fig. 4 ist das verschiebbare Segment 7 wieder in der Gießlinie 11 dargestellt, das stationäre Ofensegment 6 ist bereits mit Vorband 13'' gefüllt. Das verschiebbare Segment 7 ist zur Hälfte gefüllt. Das Vorband 13 hat das verschiebbare Segment 8 bereits verlassen, welches zurück in die Gießlinie 11 verschoben wird. Das Vorband 13' wird weiter in den Ofen 3' eingeschoben. Das Segment 9' ist annähernd mit dem Vorband 13' gefüllt.

In Fig. 5 ist zu erkennen, daß das verschiebbare Segment 8 in die Gießlinie 11 zurück verschoben ist. Das verschiebbare Segment 9 befindet sich auf dem Weg von der Walzlinie 12 in die Gießlinie 11.

In Fig. 6 ist der komplette Ofen 3 wieder in die Gießlinie 11 zurückverschoben, der Ofen 3' ist nunmehr in der Walzlinie 12 dargestellt. Das als Pufferelement dienende stationäre Segment 6' wird bereits mit Vorband 13''' gefüllt. Die Segmente 7', 8', 9' und 10' können, nachdem das Vorband 13' ausgelaufen ist, nacheinander in die Gießlinie 11' zurück verschoben werden.

### Bezugszeichenübersicht

- 1: Walzstraße
- 2: warmwalzgruppe
- 3: Ofen
- 4: Stranggießmaschine
- 5: Schere
- 6: stationäres Segment
- 7: verschiebbares Segment
- 8: verschiebbares Segment
- 9: verschiebbares Segment
- 10: verschiebbares Segment
- 11: Gießlinie
- 12: Walzlinie
- 13: Vorband

## Patentansprüche

1. Walzstraße (1) mit einer Warmwalzgruppe (2), dieser vorgeordneten Öfen (3, 3') und mit mindestens zwei Stranggießmaschinen (4, 4') sowie Scheren (5, 5') vor und gegebenenfalls hinter den Öfen (3, 3'), wobei jeder Stranggießmaschine (4, 4') ein Ofen (3, 3') großer Länge zugeordnet ist,
**dadurch gekennzeichnet,**
**daß** die Öfen (3, 3') quer verschiebbar ausgebildet sind und aus den Stranggießlinien (11, 11') in die von den Stranggießlinien (11, 11') in ihrer Lage abweichende gemeinsame Walzlinie (12) verfahrbar sind, und
**daß** die Öfen (3, 3') in Längsrichtung in Segmente (6 bis 10 und 6'bis 10) unterteilt sind, wobei die Segmente (7 bis 10 und 7' bis 10') einzeln und unabhängig voneinander quer verschiebbar sind.

2. Walzstraße nach Anspruch 1,
**dadurch gekennzeichnet,**
**daß** die Länge jedes Ofens (3, 3') so bemessen ist, daß dieser Walzgut z.B. ein Vorband (13, 13', 13'', 13''') in einer mehrere Coils entsprechenden Länge aufzunehmen vermag.

3. Walzstraße nach Anspruch 1 oder 2,
**dadurch gekennzeichnet,**
**daß** die Segmente (6 bis 10 und 6' bis 10') der Öfen (3, 3') gleiche Längen aufweisen.

4. Walzstraße nach Anspruch 1 oder 2,
**dadurch gekennzeichnet,**
**daß** die Segmente (6 bis 10 und 6' bis 10') der Öfen (3, 3') unterschiedliche Längen aufweisen.

5. Walzstraße nach Anspruch 4,
**dadurch gekennzeichnet,**
**daß** die Längen der Segmente (6 bis 10, 6' bis 10') zur Warmwalzgruppe (2) hin zunehmen.

6. Walzstraße nach einem der Ansprüche 1 bis 5,
**dadurch gekennzeichnet,**
**daß** das jeweils der Gießmaschine (4, 4') zugeordnete Segment (6, 6') der Öfen (3, 3') stationär ist.

7. Walzstraße nach einem der Ansprüche 1 bis 6,
**dadurch gekennzeichnet,**
**daß** die Öfen (3, 3') mit Vorschubeinrichtungen für das Vorband (13, 13', 13'', 13''') ausgestattet sind, deren Vorschubgeschwindigkeit die des die Gießmaschine (4, 4') verlassenden Vorbandes (13 bis 13''') überschreitet.

8. Walzstraße nach einem der Ansprüche 1 bis 7,
**dadurch gekennzeichnet,**
**daß** der Warmwalzgruppe (2) ein in ihrer Walzlinie (12) vorgesehenes stationäres Ofensegment vorgeordnet ist.

9. Verfahren zum Stranggießen und Warmwalzen unter Verwendung einer Walzstraße (1) nach einem der Ansprüche 1 bis 8,
**dadurch gekennzeichnet,**
**daß** ein von einer der Gießmaschinen (4, 4') abgegebenes Vorband (13 bis 13''') in den dieser zugeordneten Ofen (3, 3') eingebracht wird, wobei dessen einzelnen Segmente (7 bis 10, 7' bis 10') zuvor nacheinander in die Gießlinie (11, 11') verschoben werden,
**daß** spätestens nach Überführung der vorgegebenen maximalen Länge des Vorbandes (13 bis 13''') in den Ofen (3, 3') die diesem vorgeschaltete Schere (5, 5') betätigt wird und dessen Vorschubeinrichtung das Vorband (13 bis 13''') beschleunigt in die quer verschiebbaren Segmente (7 bis 10, 7' bis 10') des Ofens (3, 3') einzieht,
**daß** die Segmente (7 bis 10, 7' bis 10') miteinander fluchtend in die Walzlinie (12) verschoben werden,
**daß** die Vorschubeinrichtung das Vorband (13 bis 13''') zum Anstich in die Warmwalzgruppe (2) vorschiebt, und
**daß** frei werdende Segmente (7 bis 10, 7' bis 10') des Ofens (3, 3') nacheinander in die Gießlinie (11, 11') zurück verschoben werden.

10. Verfahren nach Anspruch 9,
**dadurch gekennzeichnet,**
**daß** die zweite der Gießmaschine (4') mit ihrer Schere (5') und dem Ofen (3') alternierend zur ersten (4) betrieben werden.

## Claims

1. Rolling train (1) with a hot rolling group (2), ovens (3, 3') arranged upstream thereof and at least two continuous casting machines (4, 4') as well as cutters (5, 5') in front of and optionally behind the ovens (3, 3'), wherein an oven (3, 3') of greater length is associated with each continuous casting machine (4, 4'), **characterised in that** the ovens (3, 3') are constructed to be transversely displaceable and are movable out of the continuous casting lines (11, 11') into the common rolling line (12) differing in its position from the continuous casting lines (11, 11') and that the ovens (3, 3') are subdivided in longitudinal direction into segments (6 to 10 and 6' to 10'), wherein the segments (7 to 10 and 7' to 10') are transversely displaceable individually and independently of one another.

2. Rolling train according to claim 1, **characterised in that** the length of each oven (3, 3') is so dimensioned that this is able to accept rolled stock, for example a pre-strip (13, 13', 13", 13'''), in a length corresponding with several coils.

3. Rolling train according to claim 1 or 2, **characterised in that** the segments (6 to 10 and 6' to 10') of the ovens (3, 3') have the same lengths.

4. Rolling train according to claim 1 or 2, **characterised in that** the segments (6 to 10 and 6' to 10') of the ovens (3, 3') have different lengths.

5. Rolling train according to claim 4, **characterised in that** the lengths of the segments (6 to 10, 6' to 10') increase towards the hot rolling group (2).

6. Rolling train according to one of claims 1 to 5, **characterised in that** each segment (6, 6') associated with a respective one of the casting machines (4, 4'), of the ovens (3, 3') is stationary.

7. Rolling train according to one of claims 1 to 6, **characterised in that** the ovens (3, 3') are equipped with advancing devices for the pre-strip (13, 13', 13", 13""), the advance speed of which exceeds that of the pre-strip (13 to 13''') leaving the casting machines (4, 4').

8. Rolling train according to one of claims 1 to 7, **characterised in that** arranged upstream of the hot rolling group (2) is a stationary oven segment arranged in the rolling line (12) thereof.

9. Method for continuous casting and hot rolling with use of a rolling train (1) according to one of claims 1 to 8, **characterised in that** a pre-strip (13 to 13''') issuing from one of the casting machines (4, 4') is introduced into the oven (3, 3') associated therewith, wherein the individual segments (7 to 10, 7' to 10') thereof are displaced in succession beforehand into the casting line (11, 11'), that at the latest after transfer of the predetermined maximum length of the pre-strip (13 to 13"') into the oven (3, 3') the cutter (5, 5') connected upstream thereof is actuated and the advancing device thereof draws the pre-strip (13 to 13''') at accelerated pace into the transversely displaceable segments (7 to 10, 7' to 10') of the oven (3, 3'), that the segments (7 to 10, 7' to 10') are displaced into the rolling line (12) in alignment with one another, that the advancing device advances the pre-strip (13 to 13''') for the pass in the hot rolling group (2) and that segments (7 to 10, 7' to 10'), which become free, of the oven (3, 3') are displaced back in succession into the casting line (11, 11').

10. Method according to claim 9, **characterised in that** the second of the casting machines (4') is operated by its cutter (5') and the oven (3') in alternation with the first casting machine (4).

## Revendications

1. Train de laminage (2) comportant un groupe de laminage à chaud (2), des fours (3, 3') agencés en amont de celui-ci et au moins deux machines de coulée continue (4, 4') ainsi que des cisailles (5, 5') en avant et le cas échéant en arrière des fours (3, 3'), dans lequel un four (3, 3') de grande longueur est associé à chaque machine de coulée continue (4, 4'),
**caractérisé en ce que**
les fours (3, 3') sont réalisés mobiles en translation transversale et déplaçables hors des lignes de coulée continue (11, 11') jusque dans la ligne de laminage commune (12) différant quant à sa position des lignes de coulée continue (11, 11'), et
**en ce que** les fours (3, 3') sont subdivisés en direction longitudinale en segments (6 à 10 et 6' à 10'), les segments (7 à 10 et 7' à 10') étant mobiles en translation transversale individuellement et indépendamment les uns des autres.

2. Train de laminage selon la revendication 1, **caractérisé en ce que** la longueur de chaque four (3, 3') est dimensionnée telle que celui-ci est capable de recevoir une matière à laminer, par exemple une bande précurseur (13, 13', 13", 13''') d'une longueur correspondant à plusieurs bobines.

3. Train de laminage selon l'une ou l'autre des revendications 1 et 2, **caractérisé en ce que** les segments (6 à 10 et 6' à 10') des fours (3, 3') présentent les mêmes longueurs.

4. Train de laminage selon l'une ou l'autre des revendications 1 et 2, **caractérisé en ce que** les segments (6 à 10, 6' à 10') des fours (3, 3') présentent des longueurs différentes.

5. Train de laminage selon la revendication 4, **caractérisé en ce que** les longueurs des segments (6 à 10, 6' à 10') augmentent en direction du groupe de laminage à chaud (2).

6. Train de laminage selon l'une des revendications 1 à 5, **caractérisé en ce que** le segment respectif (6, 6') des fours (3, 3') associé à la machine de coulée (4, 4') est stationnaire.

7. Train de laminage selon l'une des revendications 1 à 6, **caractérisé en ce que** les fours (3, 3') sont munis de dispositifs d'avance pour la bande précurseur (13, 13', 13", 13''') dont la vitesse d'avance dépasse celle de la bande précurseur (13 à 13''') quittant la machine de coulée (4, 4').

8. Train de laminage selon l'une des revendications 1 à 7, **caractérisé en ce qu'**il est prévu, en amont du groupe de laminage à chaud (2), un segment de four stationnaire prévu dans sa ligne de laminage (12).

9. Procédé pour la coulée continue et le laminage à chaud en utilisant un train de laminage selon l'une des revendications 1 à 8,
**caractérisé en ce que**
une bande précurseur (13 à 13"') fournie par l'une des machines de coulée (4, 4') est introduite dans le four (3, 3') associé à celle-ci, les segments individuels (7 à 10, 7' à 10') de ce four étant déplacés auparavant successivement jusque dans la ligne de coulée (11, 11'),
**en ce qu'**au plus tard après transfert de la longueur maximale donnée de la bande précurseur (13 à 13"') jusque dans le four (3, 3'), on actionne la cisaille (5, 5') agencée en amont de celui-ci, et son dispositif d'avance introduit la bande précurseur (13 à 13''') de façon accélérée dans les segments (7 à 10, 7' à 10') du four (3, 3') mobiles transversalement,
**en ce que** les segments (7 à 10, 7' à 10') sont déplacés en alignement mutuel jusque dans la ligne de laminage (12),
**en ce que** le dispositif d'avance déplace de la bande précurseur (13 à 13"') pour l'amorçage jusque dans le groupe de laminage à chaud (2), et
**en ce que** des segments (7 à 10, 7' à 10') du four (3, 3') qui deviennent libres sont déplacés successivement en retour jusque dans la ligne de coulée (11, 11').

10. Procédé selon la revendication 9, **caractérisé en ce que** l'on fait fonctionner la deuxième des machines de coulée (4') avec sa cisaille (5') et avec le four (3') en alternance par rapport à la première (4).
